# EUROPÄISCHE PATENTSCHRIFT

(11) **EP 0 128 371 B1**
(45) Veröffentlichungstag und Bekanntmachung des Hinweises auf die Patenterteilung: **01.06.1988**
(21) Anmeldenummer: 84105340.8
(22) Anmeldetag: 11.05.1984
(51) Int. Cl.: E05C 17/24

(54) **Ausstellvorrichtung für einen wenigstens kippbaren Flügel eines Fensters, einer Tür od. dgl. mit einem am Flügel dreh- und schiebbar gelagerten Ausstellarm**
Check for a tilting door or window with a pivoting and sliding bar
Bras de compas pour porte basculante à bras coulissant et pivotant

(30) Priorität: 09.06.1983 DE 3320824
(43) Veröffentlichungstag der Anmeldung: 19.12.1984
(62) Teilanmeldung aus: 87109602.0
(73) Patentinhaber: Gretsch-Unitas GmbH Baubeschläge, D-71254 Ditzingen (DE)
(72) Erfinder: Maus von Resch, Julius, D-7000 Stuttgartt-1 (DE)
(74) Vertreter: Schmid, Berthold, Dipl.-Ing.

(56) Entgegenhaltungen:
- DE-A- 1 708 176
- DE-A- 1 708 178
- DE-A- 1 708 450
- DE-A- 1 932 858
- DE-A- 2 051 000
- DE-A- 2 406 575
- DE-A- 2 443 619
- DE-A- 2 520 668
- DE-A- 2 657 258
- DE-A- 3 007 321
- DE-A- 3 224 198
- DE-B- 1 194 732
- FR-A- 2 120 840
- FR-A- 2 306 323
- FR-A- 2 370 845
- US-A- 2 899 195

## Beschreibung

Ausstellvorrichtung für einen wenigstens kippbaren Flügel eines Fensters, einer Tür od. dgl. mit einem am Flügel dreh- und schiebbar gelagerten Ausstellarm, der an seinem flügelseitigen Ende über eine Zapfen-Loch-Verbindung mit einem an der Oberseite des oberen Flügelquerholms in dessen Längsrichtung verschiebbaren Gleitstück verbunden ist, wobei ein am Gleitstück drehbar gelagertes, in seiner Sicherungsstellung gegen Verdrehen gesichertes, aber auslösbar gehaltenes Sicherungselement als doppelarmiger Hebel ausgebildet ist, dessen einer Hebelarm eine Betätigungshandhabe bildet und dessen anderer Hebelarm in der Sicherungsstellung das Ausstellarmende übergreift. Eine derartige Ausstellvorrichtung ist durch die DE-A 1 708450 bekannt geworden. Das Sicherungselement dieser Ausstellvorrichtung wird mittels einer Feder in seiner Sicherungsstelle gehalten. Federn sind aber einerseits teuere und andererseits störanfällige Bauelemente. Ausserdem erfordert ihre Montage einen entsprechenden Arbeitsaufwand. Im Falle dieser Vorrichtung ist die Montage insofern recht aufwendig, als mit der einen Hand das Sicherungselement in einer Freigabestellung gehalten und mit der anderen Hand der Ausstellarm montiert oder gegebenenfalls auch demontiert werden muss. Ist die Feder stramm, ist ein entsprechender Kraftaufwand erforderlich, während bei einer schwachen Feder die Sicherungswirkung dementsprechend geringer ist.

Aus der US-A 2899195 ist es bekannt, an einem Sicherungselement einen Verdrehsicherungsansatz vorzusehen, der mit einem Loch des Gleitstückes zusammenwirkt. Bei dieser Konstruktion ist es nicht möglich, dass das Sicherungselement das zugeordnete Ende des Ausstellarms übergreift, vielmehr muss letzterer in nachteiliger Weise mit einem Zapfen ausgestattet werden, der von unten her sowohl das Gleitstück als auch das Sicherungselement durchsetzt.

Die Aufgabe der Erfindung wird darin gesehen, eine Ausstellvorrichtung der eingangs beschriebenen Art so weiterzubilden, dass das flügelseitige Ausstellarmende in einfacher, kostengünstiger, aber funktionssicherer Weise montiert und demontiert werden kann.

Die Lösung dieser Aufgabe besteht erfindungsgemäss darin, dass bei einer Ausstellvorrichtung für einen wenigstens kippbaren Flügel eines Fensters, einer Tür od. dgl. mit einem am Flügel dreh- und schiebbar gelagerten Ausstellarm der an seinem flügelseitigen Ende über eine Zapfen-Loch-Verbindung mit einem an der Oberseite des oberen Flügelquerholms in dessen Längsrichtung verschiebbaren Gleitstück verbunden ist, wobei ein am Gleitstück drehbar gelagertes, in seiner Sicherungsstellung gegen Verdrehen gesichertes, aber auslösbar gehaltenes Sicherungselement als doppelarmiger Hebel ausgebildet ist, dessen einer Hebelarm eine Betätigungshandhabe bildet und dessen anderer Hebelarm in der Sicherungsstellung das Ausstellarmende übergreift, das Sicherungselement mittels eines Verdrehsicherungsansatzes, einer Nase od. dgl. in eine Führungsnut des Flügels eingreift und es an seinem einen Hebelarm den Verdrehsicherungs-Ansatz trägt, wobei zumindest dieser Hebelarm federelastisch biegbar ist. Bei dieser Vorrichtung entfällt eine separate Feder und infolgedessen auch der zugehörige Montagevorgang. Man spart infolgedessen nicht nur die Herstellungskosten für die Feder, sondern auch deren Montagekosten ein. Die Zapfen-Loch-Verbindung von Ausstellarm und Flügel gewährleistet in bekannter Weise eine problemlose und rasche Verbindung bei Verwendung einfacher Verbindungselemente. Durch Drehen des Sicherungselementes lässt sich die Verbindung des Ausstellarms rasch und einfach entsichern und letzterer anschliessend aushängen. Entsprechendes gilt für die Montage. Die einrastende Verbindung des Verdrehsicherungs-Ansatzes des Sicherungselementes mit der Führungsnut des Flügels verhindert das Drehen des Sicherungselementes in jeder möglichen Verschiebestellung des Gleitstückes. Es findet also keine unmittelbare Festlegung des Sicherungselementes am Gleitstück statt, sondern ein verdrehsicheres Festhalten des Sicherungselementes in seiner Sicherungsstellung über eine Führungsnut des Flügels, welche die Drehung des Sicherungselementes in jeder möglichen Verschiebestellung verhindert. Das Drehen wird durch eine geeignete Massnahme ermöglicht, die gegen Selbstauslösung absolut sicher ist.

Im Hinblick auf eine kompakte Bauweise ist insbesondere vorgesehen, dass der andere, in der Sicherungsstellung das Ausstellarmende übergreifende Hebelarm zweimal gegenläufig abgekröpft ist, so dass das Sicherungselement unmittelbar auf das Gleitstück aufgesetzt werden kann. Diese doppelte Abkröpfung ist entsprechend der Dicke des Ausstellarmes dimensioniert. Die Form der Handhabe richtet sich nach den örtlichen Gegebenheiten, jedoch sollte diese nach Möglichkeit nicht über die Ebene des freien abgekröpften Endstücks überstehen. Dies ermöglicht aber ohne weiteres eine recht günstige Form für die Handhabe vorzusehen, beispielsweise als schrägstehender Bügel od. dgl.

Wenn man den federelastisch biegbaren Hebelarm weit genug anhebt, so tritt der Verdrehsicherungsansatz aus der Führungsnut aus und man kann dann nachfolgend das Sicherungselement zumindest so weit drehen, dass es das Ausstellarmende freigibt. Wenn man das Sicherungselement aus Blech herstellt und den Verdrehsicherungsansatz zum Stanzen und Biegen ausformt, so erhält der eine Hebelarm eine etwa bügelförmige Gestalt, welche federelastisch genug zum Anheben ist, und trotzdem einen relativ steifen Verdrehsicherungsansatz ermöglicht.

Eine Weiterbildung der Erfindung sieht vor, dass sich die Führungsnut an einer am oberen Flügelholm befestigten Führungsschiene befindet, die zugleich auch eine Längsführung für das Gleitstück bildet. Somit lässt sich diese Führungsschiene in doppelter Hinsicht ausnutzen und man erspart sich auf diese Weise eine separate Verrasteinrichtung zwischen dem Sicherungselement und dem Gleitstück.

Eine besonders bevorzugte Ausführungsform der Erfindung sieht vor, dass die Führungsschiene im wesentlichen einen U-förmigen Querschnitt aufweist, wobei die freien U-Schenkelenden zur Bildung von Aushebesicherungsleisten für das Gleitstück einwärts gegeneinanderweisend abgewinkelt sind und der Spalt zwischen den Sicherungsleisten die Führungsnut für den Verdrehsicherungs-Ansatz des Sicherungselementes bildet. Die Führungsschiene kann beispielsweise in eine in herkömmlicher Art dimensionierte Nut an der Oberseite des oberen Flügel-Cluerholms unverschiebbar eingesetzt werden. Durch die Aushebe-Sicherungsleisten entsteht ein sich nach aussen hin verengender Kanal, welcher zwar eine ungehinderte Verschiebung des Gleitstückes ermöglicht, sein Ausheben senkrecht zur Verschieberichtung aber verhindert. Im Bedarfsfalle können die Aushebe-Sicherungsleisten verbreitert werden, so dass nach aussen abstehende Befestigungsleisten entstehen.

Eine weitere Ausführungsform der Erfindung kennzeichnet sich dadurch, dass das Sicherungselement vorzugsweise nur in einer Drehrichtung begrenzt drehbar ist und der Falz des festen Rahmens bei gekipptem Flügel im Bewegungsbereich des in der Drehstellung gegen den festen Rahmen weisenden Hebelarmes des Sicherungselementes liegt. Bei dieser Sicherungsvorrichtung ist die Sicherheit insofern optimal, als das Sicherungselement je nach Drehwinkel und Ausbildung beim Schliessen des gekippten Flügels entweder automatisch in seine Sicherungsstellung geht oder aber das vollständige Schliessen in Kipprichtung verhindert, so dass man zwangsläufig auf die nicht in Arbeitsstellung befindliche Sicherungsvorrichtung aufmerksam gemacht wird. Falls man den maximal möglichen Drehwinkel des Sicherungselementes auf ca. 45° festlegt, so wird das Sicherungselement beim Schliessen des gekippten Flügels automatisch in Richtung der Sicherungsstellung gedreht, wenn es am Falz des festen Rahmens auftrifft. Man kann jedoch durch eine geeignete Formgebung dafür sorgen, dass das federelastische Einrasten des Verdrehsicherungsansatzes in die Führungsnut des Flügels bzw. der Führungsschiene automatisch erfolgt. Wenn man statt dessen eine maximale Verdrehung des Sicherungselementes um 90° gegenüber seiner Sicherungsstellung vorsieht, sich also seine Längsachse senkrecht zur Längsachse des Flügelholmes bzw. der Flügelebene erstreckt, so bewirkt das Auftreffen des gegen den festen Rahmen weisenden Endes des Sicherungselementes am Falz des festen Rahmens kein Zurückdrehen. Statt dessen wirkt dieses Ende wie ein Anschlag, der die Kipp-Schliessbewegung vorzeitig, d.h. vor Erreichen der Schliessstellung des Flügels beendigt. In diesem Falle muss der Flügel nochmals in die Kippstellung zurückgeführt werden, um nachfolgend das Sicherungselement in seine Arbeitsstellung zu drehen. Nunmehr kann der Flügel ohne Behinderung durch das Sicherungselement vollständig in die Schliesslage zurückgekipptwerden. Die Erfindung wird nachstehend anhand der Zeichnung näher erläutert.

Die Zeichnung zeigt ein Ausführungsbeispiel der Erfindung. Hierbei stellen dar:
Fig. Eine Draufsicht auf die in ein Fenster oder eine Tür eingebaute Vorrichtung bei gekipptem Flügel,
Fig. eine Seitenansicht der Ausstellvorrichtung,
Fig. 3 perspektivisch die Einzelheit IIl der Fig. 1, jedoch ohne Flügel bei eingehängtem Ausstellarm,
Fig. 4 eine dementsprechende Darstellung bei ausgehängtem Ausstellarm.

Der Ausstellarm 1 ist auf dem oberen Querholm 2 eines festen Rahmens 3 drehbar gelagert. Sein anderes Ende ist dreh- und schiebbar mit dem oberen Querholm 4 eines Flügels 5, beispielsweise eines Fensters, gekuppelt. Am Ausstellarm 1 ist ein Stützlenker 6 dreh- und schiebbar angelenkt. Sein rahmenseitiges Ende 7 ist über ein Lager 8 drehbar mit einem Schubglied 9 gekuppelt.

Die Verbindung von Ausstellarm 1 und Stützlenker 6 erfolgt über zwei Zapfen-Schlitz-Verbindungen. Dabei greift ein erster Zapfen 10 am Stützlenker 6 in einen ersten, winkelförmigen Schlitz 11 am Ausstellarm 1 ein. Ein zweiter Zapfen 12 am Ausstellarm 1 arbeitet mit einem zweiten bogen- oder winkelförmigen Schlitz 13 am Stützlenker 6 in der Art eines Gleitsteines zusammen. Bei geschlossenem Flügel verlaufen ein gerader Schlitzteil des ersten winkelförmigen Schlitzes 11 und ein ebenfalls zumindestens annähernd gerader Schlitzteil des zweiten winkel-oder bogenförmigen Schlitzes 13 etwa in Verlängerung voneinander bzw. in Längsrichtung des Schubgliedes 9. Dabei sind die schräg verlaufenden Schlitzteile des Schlitzes 11 und des Schlitzes 13 einander zugeordnet. Sie weisen entgegen der Kippöffnungsrichtung 18 des Flügels 5 und liegen quasi beieinander, jedoch in unterschiedlichen Ebenen.

Das flügelseitige Ende 20 des Ausstellarmes 1 ist über eine Zapfen-Lochverbindung lösbar mit einem Gleitstück 21 verbunden (Fig. 3). Dabei befindet sich der Zapfen 22 am Gleitstück 21, während das Ende 20 des Ausstellarmes 1 das Loch 23 aufweist. Am Gleitstück 21 ist ein Sicherungselement 24 drehbar gelagert. In seiner Sicherungsstellung übergreift es das Ausstellarmende 20. Dabei ist es drehsicher gehalten. Zu diesem Zwecke besitzt es einen Verdrehsicherungsansatz 25, der in eine Führungsnut 26 des Flügels 5, genauer gesagt einer Führungsschiene 27, eingreift. Sie ist an der Oberseite des oberen Flügel-Querholmes 4 befestigt, insbesondere in eine herkömmlich dimensionierte Beschlagteilnut 28 eingelassen. Beide Nuten sind, wie beispielsweise Fig. 1 zeigt, nach oben hin offen. Des weiteren ist in der Führungsnut 26 das Gleitstück 21 im Sinne des Doppelpfeils 29 verschiebbar.

Die Führungsschiene 27 hat im wesentlichen einen U-förmigen Querschnitt, wobei ihre freien U-Schenkelenden zur Bildung von Aushebe- Sicherungsleisten 30, 31 für das Gleitstück 21 einwärts gegeneinanderweisend abgewinkelt sind. Der Spalt zwischen diesen Sicherungsleisten ist zugleich die Führungsnut 26 für den Verdrehsicherungsansatz 25 des Sicherungselementes 24. Ausserdem können diese Sicherungsleisten 30, 31 gewissermassen verbreitert werden, so dass sie zugleich als Auflageleisten für die Führungsschiene 27 herangezogen werden können. In diesem Falle haben die U-Schenkelenden einen T-förmigen Querschnitt. Des weiteren sind die beiden Sicherungsleisten 30 und 31 vorteilhafterweise an ihren Enden bogenförmig ausgenommen, um den Durchtritt von beispielsweisen Schraubenköpfen zu ermöglichen.

Das Sicherungselement 24 ist ein drehbar gelagerter, doppelarmiger Hebel. Sein einer Hebelarm bildet eine Betätigungshandhabe 32 und sein anderer Hebelarm 33 übergreift in der Sicherungsstellung das Ausstellarmende 20. Er ist vorzugsweise dreieckförmig gestaltet. Weil sowohl das Sicherungselement 24 als auch das flügelseitige Ende 20 des Ausstellarmes 1 unmittelbar auf der ebenen Oberfläche des Gleitstückes 21 aufliegen, ist der andere Hebelarm 33 zweimal gegenläufig abgewinkelt, wobei dann das freie dreieckförmige Endstück, wie gesagt, das Ausstellarmende 20 übergreift. Dementsprechend ist die Handhabe durch eine schräge Abwinkelung des einen Hebelarmes gebildet. Aus letzterem ist auch noch durch Stanzen und Biegen der Verdrehsicherungsansatz 25 ausgeformt. Er ragt über die Unterseite des Mittelstücks des Sicherungselements 24 hinaus, um in die Führungsnut 26 eingreifen zu können. Ausserdem können an dieser Stelle noch Gleitnasen 34 angeformt sein. Demnach hat die Handhabe eine rahmenförmige Gestalt, und dies verleiht ihr ein gutes federelastisches Verhalten, während der andere Hebelarm 33 durch die zweimalige Abwinkelung verhältnismässig steif ist und damit eine sichere Haltewirkung gewährleistet. Die Handhabe kann aufgrund ihres federelastischen Verhaltens mühelos hochgehoben werden, wodurch dann der Verdrehsicherungsansatz 25 aus der Führungsnut 26 herausgehoben wird. Nachfolgend kann man das Sicherungselement verdrehen, beispielsweise in die in Fig. 4 gezeigte Stellung bringen. In letzterer lässt sich das flügelseitige Ende 20 des Ausstellarms 1 aus dem Zapfen 22 ausheben.

Das Sicherungselement ist in nicht näher dargestellter Weise nur in einer Drehrichtung um lediglich einen vorgegebenen Winkel begrenzt drehbar. Dieser Winkel kann, beispielsweise gemäss Fig. 4,90° betragen. Wenn man den gekippten Flügel bei derart gedrehtem Sicherungselement schliesst, so stösst das gegen den festen Rahmen weisende Ende, beispielsweise der Hebelarm 33, kurz vor Erreichen der Kippschliess-Endstellung des Flügels am Falz des festen Rahmens 3 an und verhindert dadurch ein vollständiges Schliessen des Flügels. Auf diese Weise wird man daran erinnert, dass das Sicherungselement seine Sicherungsstellung noch nicht eingenommen hat.

Eine andere Variante besteht darin, dass das Sicherungselement lediglich um beispielsweise etwa 45° drehbar ist. Hierbei ist es dann zweckmässig, wenn die Drehung nur in einer Richtung möglich ist und zwar dergestalt, dass der andere Hebelarm 33 am Falz des festen Rahmens aufliegt. Insbesondere in Verbindung mit der keilförmigen Gestalt des freien Hebelarmendes, bewirkt sein Auftreffen am Falz ein Drehen des Sicherungselements in Richtung seiner Sicherstellung. Bei dieser 45°-Stellung schützt sich der Hebelarm mit dem Verdrehsicherungsansatz 25 noch auf der Oberseite des verbreiterten U-Schenkels ab, so dass bei diesem automatischen Drehen des Sicherungselements 24 der Verdrehsicherungs- ansatz 25 leicht und selbsttätig in die Führungsnut 26federelastisch einspringen kann.

Fig. 2 zeigt eine Eckumlenkung 56 für die Treibstange. Aus Fig. 1 geht hervor, dass das flügelseitige Lager des Ausstellarms 1 mit 85 bezeichnet ist und das rahmenseitige Lager mit 86. Die Zapfen 10 und 12 befinden sich bei gekipptem Flügel am Ende ihres abgewinkelten Schlitzteils, während sie beim Rückkippen des Flügels in den geraden bzw. den etwa geraden Schlitzteil verschoben werden, so dass nachfolgend der Lehrhub möglich ist. Ausserdem findet ein Andrücken des oberen Flügelendes an das obere Rahmenende statt.

## Patentansprüche

1. Ausstellvorrichtung für einen wenigstens kippbaren Flügel eines Fensters, einer Tür od. dgl. mit einem am Flügel (5) dreh- und schiebbar gelagerten Ausstellarm (1), der an seinem flügelseitigen Ende (20) über eine Zapfen-Loch-Verbindung (22,23) mit einem an der Oberseite des oberen Flügelquerholms (4) in dessen Längsrichtung verschiebbaren Gleitstück (21) verbunden ist, wobei ein am Gleitstück drehbar gelagertes, in seiner Sicherungsstellung gegen Verdrehen gesichertes aber auslösbar gehaltenes Sicherungselement (24) als doppelarmiger Hebel ausgebildet ist, dessen einer Hebelarm eine Betätigungshandhabe (32) bildet und dessen anderer Hebelarm (33) in der Sicherungsstellung das Ausstellarmende (20) übergreift, dadurch gekennzeichnet, dass das Sicherungselement (24) mittels eines Verdrehsicherungs-Ansatzes (25), einer Nase od. dgl. in eine Führungsnut (26) des Flügels eingreift und es an seinem einen Hebelarm den Verdrehsicherungs-Ansatz (25) trägt, wobei zumindest dieser Hebelarm (32) federelastisch biegbar ist.

2. Vorrichtung nach Anspruch 1, dadurch gekennzeichnet, dass sich die Führungsnut (26) an einer am oberen Flügelholm (4) befestigten Führungsschiene (27) befindet, die zugleich auch eine Längsführung für das Gleitstück (21) bildet.

3. Vorrichtung nach Anspruch 2, dadurch gekennzeichnet, dass die Führungsschiene (27) im wesentlichen einen U-förmigen Querschnitt aufweist, wobei die freien U-Schenkelenden zur Bildung von Aushebe-Sicherungsleisten (30, 31) für das Gleitstück (21) einwärts gegeneinander weisend abgewinkelt sind und der Spalt zwischen den Sicherungsleisten die Führungsnut (26) für den Verdrehsicherungs-Ansatz (25) des Sicherungselements (24) bildet.

4. Vorrichtung nach wenigstens einem der vorhergehenden Ansprüche, dadurch gekennzeichnet, dass das Sicherungselement (24) vorzugsweise nur in einer Drehrichtung begrenzt drehbar ist und der Falz des festen Rahmens (3) bei gekipptem Flügel im Bewegungsbereich des in der Drehstellung (5) gegen den festen Rahmen (3) weisenden Hebelarms des Sicherungselements (24) liegt.

## Claims

1. Open position stay for an at least tiltable leaf of a window, a door or the like, comprising, mounted on the leaf (5) in rotatable and slideable manner, a leaf-opening arm (1) which, at its end (20) associated with the lead, is connected by a stud-hole connection (22, 23) to a sliding block (21) located on top and adapted for displacement in the longitudinal direction of the upper cross rail (4) of the leaf, there being constructed on the sliding block a rotatably mounted locking element (24) which in its locked position is secured against rotation but is nevertheless releasable, being constructed as a double-armed lever of which one arm constitutes an actuating means (32) while its other arm (33), when in the locked position, engages over the end (20) of the leaf-opening arm, characterised in that the locking element (24) comprises a rotation-preventing projection (24), a lug or the like, which engages a guide slot (26) in the leaf, the said rotation-preventing projection (25) being carried on one lever arm, at least this lever arm (32) being resiliently bendable.

2. Device according to Claim 1, characterised in that the guide slot (26) is disposed on a guide rail (27) fixed on the upper cross rail (4) of the leaf, the guide rail (27) also functioning as a longitudinal guide for the sliding block (21 ).

3. Device according to Claim 2, characterised in that the guide rail (27) has a substantially U-shaped cross-section, the free ends of the flanges thereof being angled over to point inwards towards each other to form retaining strips (30, 31) which prevent the sliding block (21) from being lifted out, the gap between the retaining strips constituting the guide slot (26) for holding the rotation-preventing projection (25) of the locking element (24).

4. Device according to at least one of the preceding Claims, characterised in that the locking element (24) is adapted preferably for limited rotation in only one direction, and in that when the leaf is tilted, the rebate on the fixed frame (3) lies in the range of movement of that lever arm of the locking element (24) which, in the rotated position (5), points towards the fixed frame (3).

## Revendications

1. Dispositif à déflecteur pour le battant d'une fenêtre, d'une porte ou similaire, pouvant au moins basculer, comprenant un bras de projection (1) qui est monté sur le battant (5) de façon à pouvoir tourner et coulisser et qui, à son extrémité (20) située du côté du battant, est relié par l'intermédiaire d'une liaison par tenon et fente (22, 23) à une pièce glissante (21) pouvant coulisser à la partie supérieure de la traverse supérieure (4) du battant dans la direction longitudinale de celle-ci, un élément de blocage (24) étant monté tournant sur la pièce glissante, bloqué en rotation dans sa position de blocage, mais maintenu de façon amovible, et réalisé sous la forme d'un levier à deux bras dont un bras de levier constitue une manette d'actionnement (32) et dont l'autre bras de levier (33) recouvre l'extrémité (20) du bras de projection dans la position de blocage, caractérisé par le fait que l'élément de blocage (24) pénètre dans une rainure de guidage (26) du battant au moyen d'un épaulement (25) l'empêchant de tourner, d'un bec ou similaire, et qu'il porte l'épaulement (25) l'empêchant de tourner sur l'un des ses bras de levier, ce bras de levier (32) au moins pouvant être recourbé élastiquement.

2. Dispositif selon la revendication 1, caractérisé par le fait que la rainure de guidage (26) est formée sur un rail de guidage (27) qui est fixé à la traverse supérieure (4) du battant et qui constitue simultanément un guidage longitudinal pour la pièce glissante (21).

3. Dispositif selon la revendication 2, caractérisé par le fait que le rail de guidage (27) présente une section transversale pour l'essentiel en forme de U, les extrémités libres des ailes du U étant recourbées vers l'intérieur en se dirigeant l'une vers l'autre pour former des baguettes (30, 31) empêchant l'enlèvement de la pièce glissante (21), et l'intervalle entre ces baguettes constituant la rainure de guidage (26) pour l'épaulement (25) de l'élément de blocage (24) qui empêche ce dernier de tourner.

4. Dispositif selon l'une au moins des revendications précédentes, caractérisé par le fait que l'élément de blocage (24) ne peut tourner de préférence que dans un sens et de manière limitée, et que, lorsque le battant est basculé, la feuillure du dormant (3) se trouve dans la zone de déplacement du bras de levier de l'élément de blocage (24) qui est dirigé vers le dormant (3) dans sa position tournée.
